# EUROPÄISCHE PATENTSCHRIFT

(11) **EP 0 329 856 B1**
(45) Veröffentlichungstag und Bekanntmachung des Hinweises auf die Patenterteilung: **02.12.1992**
(21) Anmeldenummer: 88121815.0
(22) Anmeldetag: 29.12.1988
(51) Int. Cl.: B28B 21/76, B28B 13/02, B28B 21/56, B28B 21/28, B28B 21/24

(54) **Einrichtung zum Herstellen von Betonteilen**
Apparatus for making concrete articles
Dispositif pour la fabrication d'éléments en béton

(30) Priorität: 24.02.1988 DE 3805720
(43) Veröffentlichungstag der Anmeldung: 30.08.1989
(73) Patentinhaber: Georg Prinzing GmbH & Co. KG Betonformen- und Maschinenfabrik, 89143 Blaubeuren (DE)
(72) Erfinder: Kraiss, Richard, D-7903 Laichingen-Suppingen (DE)
(74) Vertreter: Kratzsch, Volkhard, Dipl.-Ing.

(56) Entgegenhaltungen:
- DE-A- 1 906 166
- DE-A- 1 924 932
- DE-A- 2 131 898
- DE-A- 2 507 498
- DE-A- 2 513 032
- DE-A- 3 429 601
- DE-A- 3 803 637
- DE-B- 1 050 262
- DE-B- 1 083 167
- DE-B- 1 131 584
- DE-C- 623 264
- DE-U- 6 606 406
- DE-U- 7 726 780
- DE-U- 8 616 610
- FR-A- 1 460 526
- FR-A- 1 472 820
- GB-A- 560 138
- US-A- 1 684 858
- US-A- 2 786 252
- US-A- 3 096 556
- US-A- 3 141 222
- US-A- 4 123 033
- SOVIET INVENTIONS ILLUSTRATED, Woche 8715, 22. April 1987, Seite 64, Zusammenfassung Nr. 87-107186/15, Derwent Publications Ltd, London, GB; & SU-A-1 252 183 (TADZ POLY) 23-08-1986
- SOVIET INVENTIONS ILLUSTRATED, Woche 84/03, 29. Februar 1984, Zusammenfassung Nr. 84-016213/03, Derwent Publications Ltd, London, GB; & SU-A-1 004 114 (GORKI ZHELEZOBETON) 15-03-1983
- SOVIET INVENTIONS ILLUSTRATED, Woche K38, 2. November 1983, Zusammenfassung Nr. 83-769402/38, Derwent Publications Ltd, London, GB; & SU-A-973 373 (BREST ENG. CONS. INST.) 25-11-1982
- SOVIET INVENTIONS ILLUSTRATED, Woche K20, 29. Juni 1983, Zusammenfassung Nr. G7782/K20, Derwent Publications Ltd, London, GB; & SU-A-942 992 (GIPROSTROMMASHINA) 25-07-1982

## Beschreibung

Die Erfindung bezieht sich auf eine Einrichtung zum Herstellen von Betonteilen der im Oberbegriff des Anspruchs 1 genannten Art.

Es ist eine Einrichtung dieser Art bekannt (DE-A-21 31 898), deren Form lediglich einen äußeren Formmantel aufweist und die mit einer Preßeinrichtung versehen ist, die mindestens einen Preßkopf aufweist, der mehrere Ringe bzw. Scheiben hat. Insgesamt sind bei diesem Preßkopf drei exzentrische Kreisscheiben vorgesehen, die innerhalb einer Radialebene relativ zur Längsmittelachse des Formmantels quer beweglich sind und eine radiale Preßwirkung auf das Betonmaterial radial von innen nach außen ausüben sollen. Die Kreisscheiben stellen Exzenter dar, die in bezug auf die Längsachse des Formmantels exzentrisch angeordnet sind, wobei sich die Exzentrizität dadurch ergibt, daß auf einer von oben her in den Formmantel hineinragenden Welle Exzenterbuchsen sitzen, die die Exzentrizität vorgeben und auf denen die Kreisscheiben angeordnet sind. Der Preßkopf befindet sich am unteren Ende der genannten Welle, die von oben her in den Formmantel eintaucht. Für den Preßkopf ist außen ein Antrieb vorgesehen. Die Welle wird außerdem in vertikaler Richtung nach unten bzw. nach oben, also abwärts und aufwärts, bewegt. Die Form hat außerdem einen Rüttler, der sich im Bereich des unteren Muffenringes der Rohrform befinden soll und nur so lange eingeschaltet sein soll und laufen soll, bis dieser untere Muffenring gefüllt ist. Dieser Vibrator soll demnach nur den Beton durch Vibration verdichten, der in den Bereich des unteren Muffenringes fällt und von den exzentrischen Kreisscheiben nicht erreichbar ist. Ansonsten soll keine Vibration erfolgen, sondern die Verdichtung des Betons durch einen oberen Schleuderteller, der eine Vorverdichtung bewirken soll, und die endgültige Verdichtung durch den Preßkopf erfolgen. Eine weitere wesentliche Besonderheit dieser bekannten Einrichtung liegt darin, daß der Preßkopf am unteren Ende der Welle angeordnet ist, die von oben her in den Formmantel eingetaucht wird, und zwar zu Beginn bis zum unteren Ende des Formmantels, und die mit dem Entstehen des Betonteiles, das von unten nach oben anwächst, allmählich nach oben gezogen wird. Diese bekannte Einrichtung, die keinen Formkern und auch keinen im Inneren des Formkernes angeordneten Rüttler aufweist, hat den Nachteil, daß - abgesehen von der nur geringen Betonmenge, die den Bereich des unteren Muffenringes ausfüllt und durch den nur im Text beschriebenen Vibrator verdichtet werden soll - im übrigen keine Verdichtung des Betons durch Vibration erfolgt, sondern die Verdichtung des Betons allein durch radiale Preßbewegung, ohne Rüttlung, bewirkt werden soll. Die bekannte Einrichtung ermöglicht deswegen nur eine ungenügende Verdichtung des Betons, die den an Betonteile gestellten Anforderungen auf keinen Fall genügt. Nachteilig ist ferner, daß der Preßkopf, der von oben her über die in den Formmantel eintauchende Welle angetrieben ist, bei einer Form ohne Formkern eine absolut ungenügende Führung hat. Unterhalb des Preßkopfes kann sich z.B. durch Erschütterungen bzw. durch die Preßbewegung selbst der Durchmesser des herzustellenden Betonteiles, z.B. des Rohres, verändern. Von Nachteil ist außerdem, daß das Einfüllen des Betonmaterials von oben her schwierig ist, weil die nach oben ragende Antriebswelle, die in den inneren Bereich des Formmantels hineinragt, störend im Wege ist.

Bei einer anderen bekannten Einrichtung (SOVIET INVENTIONS ILLUSTRATED, Woche K 38, 2. November 1983, Zusammenfassung Nr. 83-769402/38, Derwent Publications, SU-A-973 373 (BREST ENG.CONS.INST.) 25-11-1982) weist die Form lediglich einen äußeren Formmantel, jedoch keinen inneren Formkern auf. Es ist ein Preßkopf vorgesehen, der am unteren Ende einer Welle plaziert ist, die von oben her in das vom Formmantel umgebene Innere hineinragt. Der Antrieb der Welle erfolgt von oben her. Es ist eine umlaufende Rolle vorgesehen, die keinen Exzenter besitzt. Es handelt sich um eine umlaufende Rolle, die in einem kegeligen Teil abrollt und somit den kegeligen Teil in eine Preßbewegung versetzen soll, die aber nicht radial erfolgt, weil sich der Kegelteil umlaufend schrägstellt. Es handelt sich daher nicht um eine reine Radialpreßbewegung. Soweit aus dem Kurzauszug dieses Dokuments ersichtlich ist, wird über die Welle die umlaufende Rolle angetrieben sowie möglicherweise eine mit Ziff. 11 bezeichnete Unwucht. Dies bedeutet, daß ein einziger gemeinsamer Antrieb für die umlaufende Rolle einerseits und die Unwucht andererseits vorgesehen ist. Da diese Einrichtung keinen Formkern aufweist und der Preßkopf etwa im Bereich der Unwucht einen kurzen Zylinderabschnitt hat, der aber keinen Formkern darstellt, ergeben sich folgende Nachteile. Durch die Vibration und Preßbewegung wird bei der Herstellung eines Betonteiles der Bereich, der sich unterhalb des zylindrischen Teiles befindet, wieder zerstört bzw. verändert. Es muß damit gerechnet werden, daß sich dieser Bereich des Betonteiles unterhalb des zylindrischen Ringes verändert, z.B. der Durchmesser dieses Teiles. Nachteilig ist ferner der oben befindliche Antrieb, für den die gleichen Nachteile gelten wie eingangs zum Dokument DE-A-21 31 898 erläutert ist. Der Antrieb von oben ist u.a. deswegen nachteilig, weil hierdurch das Einfüllen des Betons erheblich erschwert wird. Auch ist fraglich, ob sich eine gleichmäßige Füllung der Form im Ringbereich zwischen dem Preßkopf, der sich am unteren Ende der Welle befindet, und dem Formmantel ergeben kann. Außerdem ist keine automatische Befüllung der Form möglich, weil sich kein Meßwert als Maß für die jeweilige augenblickliche Füllhöhe des Betons ermitteln läßt. Nachteilig ist ferner, daß zwischen der Rolle und dem kegelförmigen Teil des Preßkopfes ein extrem hoher Verschleiß gegeben ist, weil die Schwingungen auf die Rolle einen extremen Klopf- und Scheuereffekt erzeugen, der zu hohem Verschleiß führt. Da kein Formkern vorhanden ist und der Preßkopf nur über die relativ lange und frei nach unten gerichtete Antriebswelle geführt werden muß, kann sich der Preßkopf innerhalb des Formmantels radial verschieben, so daß die Herstellung von Betonteilen mit in Umfangsrichtung gleichbleibender Wandstärke nicht gewährleistet ist.

Das Dokument US-A-30 96 556 beschreibt eine Einrichtung, die ähnlich derjenigen im Dokument DE-A-21 31 898 ist und bei der ebenfalls kein Formkern, sondern nur ein Formmantel, und auch kein Rüttler im Inneren des Formkernes vorhanden ist. Auch bei dieser Einrichtung sitzt der Preßkopf am unteren Ende einer relativ langen Welle, die von oben her in den lediglich vom Formmantel umgrenzten Bereich eintaucht, wobei der Antrieb von oben her geschieht. Die Einrichtung hat im wesentlichen die gleichen Nachteile wie diejenige gemäß dem Dokument DE-A-21 31 898. Zur gleichen Kategorie gehört eine bekannte Einrichtung gemäß FR-A-14 72 820. Auch bei dieser Einrichtung ist kein innerer Formkern und kein im Formkern angeordneter Rüttler vorgesehen. Der Preßkopf befindet sich am unteren Ende einer Welle, die von oben her angetrieben ist und die von oben her in den Bereich eintaucht, der vom Formmantel umgeben ist. Auch hier erfolgen keine radialen Preßbewegungen. Vielmehr werden Preßbewegungen ausgeführt, die in einer in bezug auf die Radialebene geneigten Ebene verlaufen. Außerdem ist die Gestaltung äußerst kompliziert, weswegen diese Einrichtung unpraktikabel ist. Im übrigen hat diese Einrichtung die gleichen Nachteile wie diejenige gemäß dem Dokument DE-A-21 31 898.

Der Erfindung liegt die Aufgabe zugrunde, eine Einrichtung zum Herstellen von Betonteilen zu schaffen, welche die Herstellung reproduzierbar genauer Betonteile in reproduzierbarer Qualität ermöglicht.

Die Aufgabe ist bei einer Einrichtung zum Herstellen von Betonteilen der eingangs genannten Art durch die Merkmale im Kennzeichnungsteil des Anspruchs 1 gelöst. Mit dieser Einrichtung sind die eingangs beschriebenen Nachteile vermieden.

Der erfindungsgemäße Preßkopf kann am oberen Ende eines Formkernes,z.B. auswechselbar, angebracht sein.

Er wird über die Exzenterwelle in eine umlaufende Radialpreßbewegung versetzt, wobei sich jedoch der Ring selbst nicht dreht, sondern eine Relativdrehung zwischen der Exzenterwelle und dem Ring aufgrund der Lager erreicht ist. Allein der oberseitige Verteiler wird mitgedreht, der zugeführtes Betonmaterial gleichmäßig nach außen fördert und gleichmäßig verteilt, so daß der radiale Preßkopf ständig das Betonmaterial verdichten kann. In das herzustellende Betonteil wird hierbei keinerlei Drehmoment eingeleitet. Dadurch sind etwaige Verspannungen und insbesondere Verdrehungen eingelegter Bewehrungskörbe vermieden. Es erfolgt eine ausnahmslos radiale Preßbewegung ohne Drehmomenteinleitung in das Betonmaterial. Die Erfindung führt überdies zu geringem Verschleiß, geringer benötigter Antriebsleistung und geringem Aufwand. Der Preßkopf benötigt lediglich ein einziges zentrales Lager, wodurch der Lageraufwand ebenfalls wesentlich reduziert ist. Das Lager ist geschützt im Inneren des Preßkopfes enthalten und somit keiner Gefahr einer Verschmutzung oder Beschädigung von außen her ausgesetzt. Dabei versteht es sich, daß der erfindungsgemäße Preßkopf entweder Teil eines Formkerns sein kann oder statt dessen als separates Element an einem anderen Formkern gegen eine dort vorhandene Einrichtung ausgetauscht werden kann.

Durch die Merkmale in den Ansprüchen 2 bis 28 werden folgende besondere Vorteile erreicht. Der über einen Rüttler in Schwingungen versetzte Formkern schwingt dabei mit relativ hoher Frequenz und kleiner Schwingungsweite, z.B. in der Größenordnung von 1 - 4 mm. Der Preßkopf hingegen schwingt mit niedriger Frequenz, z.B. in der Größenordnung von 100 - 800 Schwingungen pro Minute, und dabei mit größerer Schwingungsweite, z.B. zwischen 10 und 15 mm. Durch die elastische Lagereinrichtung, z.B. das mindestens eine Gummilager, zwischen dem Formkern und dem Preßkopf wird diese unterschiedliche Schwingungsweite möglich und eine gegenseitige Beeinflussung beider Teile gering gehalten. Die Drehrichtung des Rüttlers am Formkern und des Unwuchtarmes des Preßkopfes wird auch hier vorzugsweise gegenläufig gewählt, wodurch einer etwaigen Drehmomenteinleitung zusätzlich entgegengewirkt ist. Aufgrund der niedrigen Drehzahl für den Antrieb des Unwuchtarmes kann mit der gleichen Welle auch die Verteileinrichtung angetrieben werden. Durch die elastische Lagereinrichtung zwischen Preßkopf und Formkern ist im übrigen eine sehr gute Abdichtung geschaffen. Durch die Merkmale der Ansprüche 26 bis 28 ist zusätzlich der Verschleiß der Verteilvorrichtung reduziert. Gesteigert wird diese Wirkung noch durch die Merkmale der Ansprüche 11 bis 15.

Die Erfindung ist nachfolgend anhand von in den Zeichnungen gezeigten Ausführungsbeispielen näher erläutert. Es zeigen:
- Fig. 1, 2 und 3: jeweils eine schematische Seitenansicht mit teilweisem senktrechten Schnitt einer Einrichtung zur Herstellung von Betonteilen in verschiedenen Verfahrensstadien,
- Fig. 4: eine Seitenansicht mit teilweisem schematischen Schnitt eines Teiles eines Formkernes mit oberseitiger radialer Preßeinrichtung, gemäß einem ersten Ausführungsbeispiel,
- Fig. 5: eine Draufsicht des Formkernes mit Preßeinrichtung in Fig. 4,
- Fig. 6: einen schematischen Schnitt etwa entsprechend demjenigen in Fig. 4 eines Formkernes mit einer oberseitigen Preßeinrichtung gemäß einem zweiten Ausführungsbeispiel,
- Fig. 7: einen schematischen Schnitt mit teilweiser Seitenansicht etwa entsprechend demjenigen in Fig. 4 und 6 eines dritten Ausführungsbeispieles,
- Fig. 8: einen schematischen Schnitt etwa entsprechend demjenigen in Fig. 4 eines vierten Ausführungsbeispieles,
- Fig. 9: eine schematische Seitenansicht mit teilweisem Schnitt des oberen Endes eines Formkernes mit Preßeinrichtung gemäß einem fünften Ausführungsbeispiel,
- Fig. 10: eine schematische Ansicht etwa entsprechend Fig. 1 eines sechsten Ausführungsbeispieles,
- Fig. 11: eine schematische Ansicht etwa entsprechend Fig. 4 eines siebten Ausführungsbeispieles,
- Fig. 12: eine Draufsicht des Formkernes in Fig. 11.

In Fig. 1 - 3 ist lediglich schematisch eine Einrichtung 10 gezeigt, die zur Herstellung von Betonteilen 11 dient, die beim gezeigten Ausführungsbeispiel aus Betonrohren bestehen, die mit einem Bewehrungskorb 12 aus Draht versehen sind. Es versteht sich, daß statt derartiger Stahlbetonrohre bei Weglassen der Bewehrungskörbe 12 auch andere Betonrohre und im übrigen auch anders geartete Betonteile 11, z. B. Hof- oder Straßenabläufe, Schachtringe, Schachthälse od.dgl., mittels dieser Einrichtung 10 hergestellt werden können. Die Einrichtung 10 ist hier als Unterflurmaschine ausgebildet, die eine eingesenkte Grube 13 aufweist. Zur Herstellung der Betonteile 11 dient jeweils mindestens eine Form, die einen Formkern 14 und einen Formmantel 15 aufweist, der dem Formkern 14 mit radialem Abstand unter Bildung eines Formraumes 16 dazwischen umgibt. Der Formkern 14 ist als sogenannter Rüttelkern ausgebildet. Er hat etwa Hutform und ist auf einem zentralen Rüttler 17 aufgesetzt, der an einem unterseitigen Träger 18 fest angebracht ist, der seinerseits z.B. ortsfest gehalten ist. Der Rüttler 17 ragt in das Innere des Formkernes 14 hinein und erstreckt sich zumindest etwa bis zum oberen Endbereich des Formkernes 14. An diesem Ende ist der Formkern 14 mittels einer angedeuteten Aufnahme mit Spanneinrichtung 19 fest, jedoch zu Auswechselzwecken lösbar, am Rüttler 17 gehalten. Am oberen Ende ist der Formkern 14 mit einer hier nur schematisch angedeuteten radialen Preßeinrichtung 20 versehen, die Teil des Formkerns 14 ist und später noch näher erläutert wird.

An einer vertikalen, nur schematisch gezeigten Führung 21, die z. B. Teil des Maschinenrahmens ist, ist eine schematisch angedeutete Ausstoßvorrichtung 22 in vertikaler Richtung verschiebbar und beweglich gehalten und geführt. Die Ausstoßvorrichtung 22 weist hierzu einen Schlitten 23 auf, der entlang der Führung 21 verschiebbar ist. Die Ausstoßvorrichtung 22 hat in Seitenansicht z.B. etwa L-Form. Sie trägt z. B. einen unteren Maschinentisch 24, der an die Form für den herzustellenden Betonteil 11 angepaßt ist und hier z. B. aus einer Bodenplatte mit zentraler Öffnung 25 darin besteht, die zumindest geringfügig größer als der Außendurchmesser des Formkernes 14 ist, der diese durchsetzen kann. Der Maschinentisch 24 ist als Auflage für einen darauf auflegbaren und abgestützen unteren Bodenring 26 (Untermuffe) ausgebildet. Der untere Bodenring 26 ist Bestandteil der Form. Er ist mittels einer vertikalen Abstützung 27 am Maschinentisch 24 und dabei in Abstand oberhalb dieses abgestützt. Der untere Bodenring 26 dient zur Formgebung und Ausformung des unteren Rohrendes des herzustellenden Betonteils 11, das hier am unteren Ende Glockenform hat, wobei das stirnseitige und nach innen gezogene Ende dieser Glocke durch die Form des Bodenringes 26 in üblicher Weise geformt wird.

Die Ausstoßvorrichtung 22 ist ihrerseits mit einer schematisch angedeuteten vertikalen Führung 28 versehen, entlang der der Formmantel 15 vertikal auf und ab verschiebbar ist. Hierzu ist der Formmantel 15 an einem Schlitten 29 gehalten, der seinerseits entlang der Führung 28 verschiebbar und beweglich gehalten und geführt ist.

Die Ausstoßvorrichtung 22 reicht mit ihrer vertikalen Führung 28 relativ weit nach oben, wobei an deren oberem Ende mittels eines Armes 30 ein in vertikaler Richtung arbeitender Translationsabtrieb 31, z. B. ein Preßzylinder, gehalten ist, an dessen herausragender Kolbenstange 32 ein Teller 33 angebracht ist. Der Teller 33 trägt einen oberen Formring 34, der zur Formgebung des oberen Endes des zu formenden Betonteiles 11, z. B. des Spitzendes des Rohres, dient. Mittels des Translationsantriebs 31 ist der obere Formring 34 in vertikaler Richtung und in Richtung auf den Formraum 16 bewegbar sowie gegensinnig dazu anhebbar. Außerdem ist der obere Formring 34 mittels dieser Anordnung um die Achse des Translationsantriebes 31 auch noch drehbetätigbar, und hierbei z. B. mit wechselnder Drehrichtung hin und her drehbar.

Die Einrichtung 10 ist weiterhin mit zumindest einer Beschickungseinrichtung 35 versehen, die hier ebenfalls nur schematisch angedeutet ist. Die Beschickungseinrichtung 35 weist einen Betonbehälter 36 und unterhalb dieses zumindest eine Transportvorrichtung 37, z. B.ein Transportband, für das Betonmaterial auf. Die Transportvorrichtung 37 ist quer zur Form, in der der Betonteil 11 gefertigt wird, ausgerichtet und in dieser Richtung gemäß Pfeil 38 mittels eines nicht weiter gezeigten Antriebs vor und zurück bewegbar. Die mindestens eine Transportvorrichtung 37 weist etwa dort, wo das Betonmaterial von der Transportvorrichtung 37 etwa im freien Fall gemäß Fig. 2 abgegeben wird, unterseitig eine Abstreifvorrichtung 39 z. B. in Form eines Abstreifringes auf. Die gesamte Beschickungseinrichtung 35 ist relativ zum örtlich stehenden Formkern 14 an einer sich etwa parallel zur Längsmittelachse des Formkernes 14 erstreckenden, vorzugsweise etwa vertikalen, Führung verschiebbar und beweglich gehalten und geführt, wobei diese Führung hier durch die Führung 21 als Teil des Maschinenrahmens gebildet ist. Bei diesem Ausführungsbeispiel ist die Beschickungseinrichtung 35 an der Ausstoßvorrichtung 22 befestigt, die ihrerseits mittels des Schlittens 23 an der Führung 21 verschiebbar und beweglich gehalten und geführt ist.

Bei einem anderen, nicht gezeigten Ausführungsbeispiel dagegen ist für die Führung, insbesondere Vertikalführung, der Beschickungsvorrichtung 35 eine eigene Führung und z.B.am Maschinenrahmen vorgesehen. Die Beschickungseinrichtung 35 ist dann mit einem Schlitten versehen, mittels dessen sie unmittelbar an dieser Führung geführt ist. Die Betätigung dieses Schlittens erfolgt über eine Antriebseinrichtung, z.B. einen druckmittelbetriebenen, insbesondere hydraulischen, Antrieb.

Die beschriebene Einrichtung 10 ermöglicht eine Verfahrens-und Herstellungsweise, die wie folgt beschrieben ist.

In einem Vorstadium vor demjenigen gemäß Fig. 1 ist der Schlitten 29 mit dem Formmantel 15 entlang der Führung 28, die Teil der Ausstoßvorrichtung 22 ist, in eine nicht gezeigte Position ganz nach oben verfahren, die den Abtransport des zuvor gefertigten Betonteiles 11 ermöglicht hat. Der Schlitten 29 mit Formmantel 15 verbleibt zunächst in dieser ganz hochgefahrenen Position. Zunächst wird auf dem unteren Maschinentisch 24, insbesondere dessen Ausstoßplatte, von Hand oder insbesondere im automatischen Prozeß und mittels geeigneter automatischer Vorrichtungen ein unterer Bodenring 26 mit darauf sitzendem Bewehrungskorb 12 abgesetzt. Dabei ist davon ausgegangen, daß in diesem Zyklus ein Betonteil 11 gefertigt werden soll. Werden statt dessen mehrere gleichartige oder verschiedenartige oder verschieden große Betonteile gleichzeitig in Mehrfachfertigung produziert, so wird die entsprechende Anzahl unterer Bodenringe 26 mit darauf sitzenden Bewehrungskörben 12, soweit diese notwendig sind, auf der Ausstoßplatte 24 abgesetzt. Anschließend daran wird der Antrieb des Schlittens 29 mit Formmantel 15 betätigt, der längs der Führung 28 nach unten fährt, wobei der Formmantel 15 in die in Fig. 1 gezeigte Stellung nach unten bewegt wird, bis er sich z. B. auf den unteren Bodenring 26 aufsetzt oder diesen in Endstellung außen umgreift. Bei dieser Abwärtsbewegung des Formmantels 15 verbleibt die Ausstoßvorrichtung 22 nach wie vor in der Position gemäß Fig. 1.

Ausgehend von dieser Position gemäß Fig. 1 wird nun der Antriebs für den Schlitten 23 der Ausstoßvorrichtung 22 aktiviert, so daß die Ausstoßvorrichtung 22 mittels ihres Schlittens 23 entlang der Führung 21 und dabei zusammen mit dem Schlitten 29 und dem Formmantel 15 daran soweit nach unten fährt, daß das obere Ende des Formkernes 14 mit dortiger Preßeinrichtung 20 in die innere Öffnung des unteren Bodenringes 26 und den Formmantel 15 von unten hineinragt. Daraufhin wird die Beschickungseinrichtung 35 aktiviert. Die mindestens eine Transporteinrichtung 37 hat sich bis dahin, abweichend von der Position gemäß Fig. 1, in der zurückgezogenen Stellung befunden. Beim Aktivieren der Beschickungseinrichtung 35 fährt nun deren Transportvorrichtung 37 in Fig. 2 in Pfeilrichtung 38 nach rechts vor und über den nach oben offenen Formraum 16. Über die Transportvorrichtung 37 wird aus dem Betonbehälter 36 abgegebener Beton 40 nun von ober her in den Formraum 16 eingefüllt. Gleichzeitig damit wird der zentrale Rüttler 17 eingeschaltet und außerdem die Preßeinrichtung 20 gestartet. Dadurch wird erreicht, daß der jeweils auf das obere Ende des Formkernes 14 auftreffende Beton 40 im Formraum 16 in Radialrichtung nach außen bewegt und verdichtet wird. Dabei wird nach der Methode der senkenden Form gearbeitet. Sobald bei Beginn dieses Zyklus, bei dem der Formraum 16 zunächst im Bereich oberhalb des unteren Bodenrings 26 gefüllt wird, der Beton 40 im Bereich der unteren Glocke und des Bodenringes 26 verdichtet ist, wird die gesamte Ausstoßvorrichtung 22 mitsamt dem Schlitten 29 und daran gehaltenen Formmantel 15 und ferner mitsamt der daran gehaltenen Beschickungseinrichtung 35 in vertikaler Richtung entlang der Führung 21 mit vorzugsweise konstanter Geschwindigkeit nach unten bewegt bei weiterhin ständigem Einfüllen von Beton 40 mittels der Transportvorrichtung 37. Die mittels der Beschickungseinrichtung 35 einzufüllende Menge an Beton 40 wird dabei in Abhängigkeit von Leistungsgrößen, z. B. der Preßeinrichtung 20, gesteuert, z. B. in Abhängigkeit vom Drehmoment der Preßeinrichtung 20. Dieses Drehmoment kann z. B. über die Leistungsaufnahme von Antriebsaggregaten oder Druckmittel, z. B. Druckflüssigkeit, der Preßeinrichtung 20 gemessen werden. Analog zu diesen Werten wird die Transportvorrichtung 37 stufenlos gesteuert und darüber die jeweils erforderliche Menge an Beton 40 eingefüllt. Das Verfahren nimmt seinen Fortgang in dieser Weise, wobei die Ausstoßvorrichtung 22 komplett mitsamt dem Schlitten 29 und Formmantel 15 sowie der Beschickungseinrichtung 35 mit konstanter Geschwindigkeit weiter nach unten bewegt wird. Ist dabei das obere Ende des Formkernes 14, insbesondere die dortige Preßeinrichtung 20, etwa bündig mit der Oberkante des Formmantels 15, so wird diese Abwärtsbewegung der Ausstoßvorrichtung 22 gestoppt, ebenso wie der Füllvorgang der Transportvorrichtung 37. Die Transportvorrichtung 37 wird statt dessen in Pfeilrichtung 38 und in Fig. 1 - 3 nach links zurückbewegt, wobei die Abstreifvorrichtung 39 in Form z. B. eines unterseitigen Abstreifringes den überschüssigen Beton 40 am oberen Ende der Form abstreift.

Anschließend wird mittels des Translationsantriebs 31 der obere Formring 34 von oben her nach unten und in den Formraum 16 hineinbewegt, bis der obere Formring 34 eine festgelegte Höhe innerhalb des Formmantels 15 einnimmt. Bei Erreichen dieser Stellung wird der Translationsantrieb 31 gestoppt und diese Position gehalten. Gleichzeitig wird der obere Formring 34 um die Längsmittelachse in eine z. B. hin und hergehende Drehbewegung versetzt. Nun wird die Ausstoßvorrichtung 22 mitsamt dem Schlitten 29 und dem Formmantel 15 und mit dem oberen Formring 34 daran langsam nach unten bewegt, wobei sich der obere Formring 34 weiter nach unten und in den Formraum 16 hineinbewegt. Bei dieser Bewegung wird das obere Ende des Betonteiles 11 geformt, beim Beispiel des gezeigten Betonrohres z. B. dessen Spitzende. Dabei wird die Rohrlänge durch die Position des oberen Formringes 34 vorgegeben, die bei jedem Arbeitstakt konstant ist, weil der obere Formring 34 keinen Preßvorgang ausübt, sondern lediglich eine Materialverschiebung vornimmt. Erst am Ende dieses Vorganges werden der zentrale Rüttler 17 und ferner die radiale Preßeinrichtung 22 abgeschaltet. Zum Entformen kann wahlweise z. B. zuerst der Schlitten 29 mit Formmantel 15 nach oben fahren, wobei nach wie vor der obere Formring 34 als Gegenhaltung auf dem gefertigten Betonteil 11 verbleibt und als Niederhalter wirksam ist. Dies ermöglicht einen zuverlässigen Entschalungsvorgang, ohne daß die Gefahr besteht, daß der gefertigte Betonteil 11, z. B. das Rohr, reißt oder das geformte Ende, z. B. Spitzende, dieses Betonteiles 11 beschädigt wird. Statt dessen ist beim Entformen auch eine gleichzeitge Bewegung der Ausstoßvorrichtung 22 und des Formmantels 15 nach oben hin möglich, wobei ebenfalls der obere Formring 24 als Niederhalter wirksam ist.

Mittels der Einrichtung 10 ist also in erfindungsgemäßer Weise ein Verfahren zur Herstellung von Betonteilen 11, z.B. Rohren, Schachtringen od. dgl., in einer Form möglich, die eine auf einem unterseitigen Träger 18 angeordneten, vorzugsweise zentralen, Rüttler 17, einen am Rüttler 17 lösbar befestigbaren Formkern 14, einen unteren Bodenring 26 und einen Formmantel 15 aufweist, wobei man bei diesem Verfahren insbesondere dann, wenn als Betonteile 11 in beschriebener Weise Betonrohre und solche mit Bewehrungskorb 12 hergestellt werden sollen, nach dem Prinzip der senkenden Form arbeiten kann. Hierbei wird auf den oberhalb des Formkerns 14 befindlichen Bodenring 26 zunächst der Formmantel 15 aufgesetzt und dann, wenn ein Stahlbetonteil hergestellt werden soll, das mit einer inneren Bewehrung versehen werden soll, außerdem noch ein Bewehrungskorb 12. Sodann wird der Bodenring 26 mitsamt dem Bewehrungskorb 12 und dem Formmantel 15 soweit abgesenkt, bis der Formkern 14 mit seinem oberen Ende, insbesondere dem die Preßeinrichtung 20 tragenden Ende, in den Bodenring 26 und den Formmantel 15 hineinragt. Sodann wird von oben her Beton 40 in den Formraum 16 eingefüllt und bei arbeitendem Rüttler 17 und eingeschalteter Preßeinrichtung 20 der Bodenring 26 mitsamt dem Formmantel 15 während dem Füllen ständig weiter über den Formkern 14 bis in die Endstellung abgesenkt. Dabei senkt man etwa zeitgleich mit dem Absenken des Bodenringes 26 mit Formmantel 15 zugleich die auf Höhe des oberen Formmantelendes befindliche Beschickungseinrichtung 35 für den Beton 40 mit ab. Die Beschickungseinrichtung 35 verbleibt immer in Bezug auf den Formmantel 15 in gleicher Höhe dazu. Über die Beschickungseinrichtung 35 gibt man beim Absenken des Formmantels 15 den Beton 40 somit immer etwa auf Höhe des oberen Formmantelendes ein. Bei diesem Formfüll-und Verdichtungsvorgang bewegt man die Beschickungseinrichtung 35 zusammen mit dem Formmantel 15 nach unten. Man kann die Beschickungseinrichtung 35 auch zusammen mit dem Formmantel 15 und/oder der den Bodenring 26 tragenden Ausstoßvorrichtung 22 nach unten bewegen. Die Abwärtsbewegung der Beschickungseinrichtung 35 kann statt dessen auch eigenständig, unabhängig vom Formmantel 15, erfolgen. Bei allem werden der Formmantel 15 und die Beschickungseinrichtung 35 etwa mit konstanter Geschwindigkeit abgesenkt. Dann, wenn beim Absenken der untere Bodenring 26 mit Formmantel 15 die untere Enstellung erreicht haben, wird die Beschickungseinrichtung 35, und zwar deren Transportvorrichtung 37, vom Formmantel 15 seitlich wegbewegt, so daß die Abstreifvorrichtung 39 an der Beschickungseinrichtung 35 am oberen Formende befindlichen, überschüssigen Beton 40 abstreift. Nach diesem Abstreifen kann man den oberen Formring 34 von oben her in das oben offene Ende des formraumes 16 hineinbewegen und den Formring 34 auf vorgegebene Höhe absenken und in dieser Position halten. In dieser Position kann man den oberen Formring 34 hin und herdrehend betätigen. Hiernach kann der untere Bodenring 26 mit dem Formmantel 15 darauf mitsamt dem oberen Formring 34 gleichzeitig, z. B. als Einheit, weiter abgesenkt werden und dabei mittels des oberen Formringes 34 das oberen Ende des Betonteils 11, z. B. dessen Spitzende, ausgeformt werden, und zwar ohne daß hier ein Preßvorgang mit etwaigen daraus resultierenden Nachteilen erfolgt.

Diese Verfahrensweise und die Einrichtung 10 beschriebener Art haben folgende Vorteile. Mit Hilfe der Einrichtung 10 können nahezu alle Produkte für den Tiefbau automatisch produziert werden, d.h. die verschiedensten Arten und Größen von Betonteilen 11, z. B. Schachtringe, Schachthälse, Kleinrohre bis 1000 mm Höhe, Rohre bis 2500 mm Höhe, Straßenabläufe, Rechteckelemente, Stahlbetonrohre od. dgl.. Die Einrichtung 10 ist somit äußerst vielseitig. Sie gestattet dem Benutzer eine wesentlich bessere Auslastung. Von Vorteil ist ferner, daß z. B. bei der Herstellung von Rohren und z. B. solchen, die mit Bewehrungskörben 12 armiert werden, etwaige Spannungen zwischen Bewehrungskorb 12 und übrigem Betonteil 11 vermieden sind. Bei bekannten Einrichtungen bestand bisher das Problem, daß bereits beim Füllvorgang der Beton sich im Bewehrungskorb verfängt und sofort verdichtet wird, so daß sich innerhalb des Betonteiles, insbesondere Rohres, Hohlräume bilden konnten und ein gleichmäßiges Befüllen und Verdichten nicht gewährleistet war. Wenn bei solchen Fällen die Form dann ganz gefüllt war und durch Vibration eine weitere Verdichtung erfolgt ist, führte dies zu Spannungen im Bewehrungskorb, weil der Beton danach strebt, den Bewehrungskorb nach unten zu ziehen. Derartige Spannungen führten beim nachfolgenden Entformen zu Rißbildungen am gefertigten Betonteil 11. Außerdem kam es vor, daß Bewehrungsdrähte des Bewehrungskorbes unten mitunter hohl lagen. Bei bekannten Einrichtungen ergab sich außerdem der schwerwiegende Nachteil, daß aufgrund der Kreisschwingungen des Rüttlers eine Verdrehung des Bewehrungskorbes entstehen konnte, so daß zwischen dem Bewehrungskorb und dem eingefüllten Beton Spannungen auftraten, die ebenfalls beim nachfolgenden Entformen zu Rißbildungen und ferner zu krummen Betonteilen, z. B. Rohren, führten. Auch etwaige, mittels des oberen Formringes einwirkende Preßkräfte mit überlagerter Vibration führten bisher zu zusätzlichen Spannungen im Bewehrungskorb, die sich nach dem Entformen abgebaut und ebenfalls zu Rissen geführt haben.

Das erfindungsgemäße Verfahren und die beschriebene Einrichtung 10 gemäß der Erfindung machen es möglich, Spannungen im Bewehrungskorb 12 und im übrigen gefertigten Betonteil 11 sowie zwischen beiden zu vermeiden und somit etwaigen später entstehenden Rissen vorzubeugen. Etwaigen Verdrehungen des Bewehrungskorbes 12 um die Längsachse der Form wird entgegengewirkt. Da die Beschickung mittels der Beschickungseinrichtung 35 immer in gleichbleibender Höhe in Bezug auf den Formmantel 15 erfolgt, und zwar dicht über dessen oberem Ende, ist beim Einfüllen von Beton 40 ein Spritzen vermieden. Die Formfüllung erfolgt gleichmäßiger, stetiger, wodurch etwaigen sich bildenden Hohlräumen auch vorgebeugt wird. Von Vorteil ist außerdem, daß mittels der Beschickungseinrichtung 35, und zwar der Abstreifvorrichtung 39, am Ende des Formgebungsprozesses bei in die untere Endstellung gelangtem Formmantel 15 ein Abstreifen überschüssigen Betons und somit eine Glättung möglich ist. Da das obere Ende des Betonteiles 11 mit Hilfe des oberen Formringes 34 geformt wird, was durch axiales Einpressen von oben her geschieht, ist in diesem Endbereich eine wesentlich exaktere und glattere Formgebung der Endflächen erreichbar, als sonst durch radiales Pressen mittels allein der radialen Preßeinrichtung möglich war. Von Vorteil ist außerdem, daß die Einrichtung 10 zusätzlich zur Rohrfertigung in beschriebener Weise auch die Herstellung anderer Betonteile, z. B. auch von Schachtringen, möglich macht. Dies ist dank der vertikal verfahrbaren Beschickungseinrichtung 35 ermöglicht, die für die Herstellung z. B. von Schachtringen vertikal so weit herabgefahren wird, bis sie sich auf ebenerdigem Niveau, wie für die Schachtringfertigung gefordert, befindet. Der auch hierzu nutzbare obere Formring 34 mit zugehöriger Antriebseinrichtung ermöglicht ebenfalls die Schachtringfertigung. Bei allem ist die Einrichtung 10 und auch die Steuerung der einzelnen Arbeitszyklen einfach. Die Einrichtung 10 ist leicht auf die Herstellung der jeweils gewünschten Betonteile 11 verschiedenster Art und Größe umrüstbar.

Bei dem in Fig. 4 und 5 gezeigten Ausführungsbeispiel sind für die Teile, die dem Ausführungsbeispiel in Fig. 1 - 3 entsprechen, um 100 größere Bezugszeichen verwendet, so daß dadurch zur Vermeidung von Wiederholungen auf die Beschreibung in Fig. 1 - 3 Bezug genommen ist.

Auch in Fig. 4 ist der Formkern 114 im Inneren mit einer schematisch angedeuteten Spanneinrichtung 119 versehen und auf einer Aufnahme 141 auswechselbar aufgenommen und zentiert, die hier Teil des zentralen Rüttlers 117 ist und durch dessen Außenfläche gebildet ist.

Am oberen Ende des Formkerns 114 ist eine radiale Preßeinrichtung 120 vorgesehen. Diese weist mindestens einen innerhalb einer Radialebene 142 relativ zum Formkern 114 quer beweglichen, eine radiale Preßwirkung auf das Betonmaterial ausübenden Preßkopf 143 auf, der motorisch angetrieben ist. Der Antrieb erfolgt hier über einen zentral im Inneren des Formkernes 114 angeordneten Antriebsmotor 144, der zur Längsmittelachse 145 koaxial verläuft. Der Antriebsmotor 144 ist in einer Öffnung der oberen Deckplatte 146 des Formkerns 14 zentriert gehalten.

Die Antriebsrichtung des Rüttlers 117 und diejenige des Antriebsmotors 144 sind zweckmäßigerweise gegenläufig. Der Antriebsmotor 144 hat eine zur Längsmittelachse 145 koaxiale Antriebswelle 147. Der Preßkopf 143 weist einen in Bezug auf die Längsmittelachse 145 exzentrisch angeordneten Exzenter 148 auf, der bei diesem ersten Ausführungsbeispiel einen auf einer Exzenterwelle 149 koaxial dazu gehaltenen Ring 150 aufweist. Die Mittelachse 151 der Exzenterwelle 149 und des Ringes 150 verläuft mit Exzentrizität e exzentrisch in Bezug auf die Längsmittelachse 145. Die Exzenterwelle 149 ist fester Bestandteil der Antriebswelle 147 und befindet sich zwischen Antriebsmotor 144 und freiem Wellenende dieses. Auf der Exzenterwelle 149 ist der Ring 150 mittels Lagern 152, 153 frei umlaufend gelagert. Dies ist nicht zwingend, hat aber den Vorteil, daß dadurch beim Umlauf kein Drehmoment in den Beton eingeleitet wird. Die Lager 152, 153 sind innerhalb einer zentralen Lagerbuchse 154 des Ringes 150 aufgenommen.

Der Ring 150 ist hier mittels einer Scheibe 155 mit der Lagerbuchse 154 fest verbunden, wobei die Scheibe 155 zugleich eine obere Abdeckung des Preßkopfes 143 bildet. Statt der Scheibe 155 können bei geeigneter Abdeckung auch einzelne z.B. radiale Speichen zwischen dem Ring 150 und der Lagerbuchse 154 vorgesehen sein. Die Scheibe 155 ist in Abstand oberhalb der endseitigen Stirnfläche und Deckplatte 146 des Formkernes 115 angeordnet, der z.B. durch die Lagerbuchse 154 vorgegeben ist. Der Ring 150 bildet zusammen mit der Scheibe 155 einen etwa schüsselförmigen und dabei umgedreht angeordneten Preßkopf. Der Ring 150 sitzt mit seiner Unterseite, die zur Deckplatte 146 hinweist, zumindest im wesentlichen auf dieser Stirnfläche des Formkernes 114 auf und wird innerhalb dieser Radialebene 142 durch den Antriebsmotor 144 bewegt.

Auf seiner Oberseite, oberseitig der Scheibe 155, weist der Preßkopf 143 eine Verteilvorrichtung 156 auf, die hier zumindest aus einem Verteilerfinger 157 gebildet ist. Der Verteilerfinger 157 liegt auf der Oberseite der Scheibe 155 zumindest im wesentlichen auf. Er ist drehfest an der Antriebswelle 147 gehalten, wobei der Verteilerfinger 157 bei diesem Ausführungsbeispiel um die Längsmittelachse 145 umlaufend angetrieben ist. Fig. 5 zeigt, daß der Verteilerfinger 157 in Antriebsrichtung oder entgegen dieser schräg gestellt sein kann.

Bei einem anderen, nicht gezeigten Ausführungsbeispiel ist die Exzenterwelle 149 durch die Scheibe 155 nach oben herausgeführt und der Verteilerfinger 157 an diesem Verlängerungsabsatz drehfest gehalten.

Bei eingeschaltetem Antriebsmotor 144 wird der radiale Preßkopf über die Exzenterwelle 149 in eine umlaufende Radialpreßbewegung versetzt. Aufgrund der Lager 152, 153 ist eine Relativdrehung zwischen der Exzenterwelle 149 und dem Preßkopf 143 möglich, so daß sich bei dieser Antriebsbewegung der Preßkopf 143 nicht dreht. Wenn dies statt dessen gewünscht wird, wird eine drehfeste Verbindung zwischen der Exzenterwelle 149 und dem Preßkopf 143 vorgesehen. Beim gezeigten Ausführungsbeispiel wird über den Antriebsmotor 144 somit lediglich der Verteilerfinger 157 drehend in der einen oder anderen Richtung umlaufend angetrieben, der den von oben her aufgebrachten Beton gleichmäßig in Radialrichtung nach außen schiebt, so daß der radiale Preßkopf 143, insbesondere dessen Ring 150, diesen Beton ständig verdichten kann. Dabei wird in den Beton keinerlei Drehmoment eingeleitet, so daß eine Verdrehung des Bewehrungskorbes 12 ( Fig.1) zuverlässig vermieden ist.

Beim gezeigten Ausführungsbeispiel ist der zentrale Rüttler 117 vorgesehen, durch den der Formkern 114 mit der Rüttelbewegung beaufschlagt ist, so daß darüber eine weitere Verdichtung des Betonmaterials erfolgt.

Beim zweiten Ausführungsbeispiel des Preßkopfes 243 in Fig. 6 ist dessen Ring 250 durch den Schnitt erkennbar. Dieser verläuft mit seiner zum Formkern 214, und zwar dessen oberer Deckplatte 246, weisenden Unterseite in Abstand von der Deckplatte 246 und oberhalb dieser, so daß der Ring 250 keine Berührung mit der Deckplatte 246 hat, was die Leichtgängigkeit erhöht und etwaigen Verschleiß mindert. Außen ist der Ring 250 von einer ringförmigen Dichtmuffe 260 umfaßt, die mit einem unteren Ringrand 261 bis zur Deckplatte 246 reicht und dort mit dieser fest verbunden ist. Die Dichtmuffe 260 schließt den Raum 262 nach außen hin ab, der vom Ring 250 umschlossen und von der Oberseite der Deckplatte 246 des Formkerns 214 begrenzt ist. Der Ringrand 261 ist an der Deckplatte 246 mittels eines Befestigungsringes 263 festgespannt. Eine zusätzliche formschlüssige Festlegung geschieht durch einen in eine Nut 264 eingreifenden Ringwulst 265. Nach dem gleichen Prinzip ist die Dichtmuffe 260 mit ihrem oberen Ringrand 266 an der Oberseite des Ringes 250 festgelegt, wo der Ringrand 266 z.B. mittels der Scheibe 255 festgespannt ist, die lösbar mit dem Ring 250 verbunden ist. Die Dichtmuffe 260 ist insbesondere aus Gummi, Kunstgummi, Kunststoff od.dgl. Material gebildet, das im Zusammenwirken mit Beton in hohem Maße verschleißfest ist. Als solches kommt z.B. das unter der Marke "Vulkollan" im Handel erhältliche Material in Frage.

Wie beim Ausführungsbeispiel in Fig. 4 ist der Preßkopf 243 vom Antriebsmotor 244 über die Exzenterwelle 249 antreibbar, deren Mittelachse 251 exzentrisch in Bezug auf die Längsmittelachse 245 verläuft. Der mindestens eine Verteilerfinger 257 ist hier drehfest an einem Verlängerungsabschnitt 267 der Antriebswelle gehalten, der koaxial zur Exzenterachse 251 verläuft und somit in Bezug auf die Längsmittelachse 245 ebenfalls exzentrisch umläuft.

Bei dieser Ausbildung des Preßkopfes 243 ist mittels der Dichtmuffe 260 eine vollkommene Abdichtung der beweglichen Teile und Zwischenräume gewährleistet. Da der Ring 250 nicht auf der Deckplatte 246 aufsitzt und relativ dazu bewegt wird, sind etwaige Reibungsverluste und etwaiger Verschleiß dadurch vermieden. Somit ist der Leistungsbedarf für den Antriebsmotor noch weiter reduziert, ebenso betriebsbedingter Verschleiß.

Das in Fig. 7 gezeigte dritte Ausführungsbeispiel unterscheidet sich von demjenigen in Fig. 6 allein dadurch, daß der obere Verteilerfinger 257 fehlt. Statt dessen ist der Preßkopf 343 auf seiner Oberseite mit einem kegelförmigen Deckel 368 versehen. Dieser ist z.B. an der Scheibe 355 fest oder lösbar angebracht. Der kegelförmige Deckel 368 kann mit seiner Mittelachse in Bezug auf die Längsmittelachse 345 des Formkerns 314 exzentrisch verlaufen. Dabei kann die Mittelachse des kegelförmigen Deckels 368 mit der exzentrischen Mittelachse der Exzenterwelle 349 zusammenfallen. Durch diese Ausbildung ist der Deckel 368 zugleich als Verteilvorrichtung 356 ausgebildet, über den die Verteilung des eingefüllten Betonmaterials erfolgt. Dieses Ausführungsbeispiel ist besonders bei herzustellenden Betonteilen mit kleinen Nennweiten von Vorteil.

Beim vierten Ausführungsbeispiel des Preßkopfes 443 in Fig.8 ist der Exzenter 448 aus einem an der Antriebswelle 447 des Antriebsmotors 444 drehfest gehaltenen exzentrischen Unwuchtarm 469 gebildet, der somit einen recht schweren Exzenter bildet. Der Preßkopf 443 weist ein geschlossenes Gehäuse 470 auf, in dessen Innerem der Unwuchtarm 469 geschützt enthalten ist. Das Gehäuse 470 ist am oberen Ende des Formkerns 414, und zwar dessen obere Deckplatte 446, mittels einer elastischen Lagereinrichtung 471 abgestützt und gelagert. Diese weist zumindest ein Gummilager 472 auf, das z.B. ähnlich wie bekannte Schwingungsdämpfer ausgebildet ist, z.B. zwischen einem oberen und einem unteren Ring 473 bzw. 474 eine Gummilage 475 enthält. Der Unwuchtarm 469 ist im Bereich der Antriebswelle 447 an der unteren Gehäuseplatte 476 z.B. mittels eines Axiallagers 477 abgestützt und zusätzlich gelagert. Wie bei Fig. 4 und 6 ist oberhalb des Gehäuses 470 eine Verteilvorrichtung mit zumindest einem Verteilerfinger 457 vorgesehen. Auch bei diesem Preßkopf 443 ist die Antriebsrichtung des Rüttlers 417 vorzugsweise gegenläufig zur Drehrichtung des Unwuchtarmes 469, damit einer etwaigen Verdrehung des Bewehrungskorbes entgegengewirkt ist. Der Unwuchtarm 469 wird vom Antriebsmotor 444 mit relativ niedriger Drehzahl angetrieben, mit der zugleich auch der Verteilerfinger 457 angetrieben wird. Bei eingeschaltetem Antriebsmotor 444 wird mittels des Verteilerfingers 457 das Betonmaterial von innen nach außen in die Form bewegt und verteilt. Aufgrund des Rüttlers 417 schwingt der Formkern 414 mit relativ hoher Frequenz und kleiner Schwingungsweite von z.B. 1 - 4 mm. Der Preßkopf 443 dagegen schwingt demgegenüber mit niedriger Frequenz, z.B. in der Größenordnung von 100 - 800 Schwingungen pro Minute, und bei größerer Schwingungsweite von z.B. 10 - 15 mm. Diese unterschiedlichen Schwingungsweiten werden durch das mindestens eine Gummilager 472 zwischen dem Formkern 414 und dem Preßkopf 443 ermöglicht, wodurch eine gegenseitige Beeinflussung gering gehalten ist. Aufgrund der niedrigen Antriebsdrehzahl des Unwuchtarmes 469 kann mit gleicher Drehzahl auch der Verteilerfinger 457 angetrieben werden. Die elastische Lagereinrichtung 471 hat ferner den Vorteil, daß dadurch eine sehr gute Abdichtung zwischen dem Preßkopf 443 und der Oberseite des Formkerns 414 gewährleistet ist. Der Antriebsmotor 444 ist an der Gehäuseplatte 476 gehalten.
Der Preßkopf 543 beim fünften Ausführungsbeispiel in Fig.9 unterscheidet sich vom Preßkopf gemäß Fig. 8 durch eine andere Verteilvorrichtung 556. Hier ist das Gehäuse 570 selbst als Verteilvorrichtung 556 ausgebildet. Zumindest die Oberwand 578 des Gehäuses 570 ist als Stufenplatte 579 ausgebildet, die einzelne Stufen 580, 581, 582 aufweist, die von innen nach außen und von oben nach unten abfallen. Aufgrund der starken Schwingbewegung des Preßkopfes 543 und somit des Gehäuses 570 und der einzelnen Stufen 580 - 582 wird das Betonmaterial nach außen in Richtung zum Formmantel befördert. Der sonst durch den Verteilerfinger 457 (Fig. 8) noch gegebene Verschleiß ist somit vermieden.

In Fig. 10 ist ein sechstes Ausführungsbeispiel einer Einrichtung 610 gezeigt, die im Prinzip derjenigen in Fig. 1 bis 3 entspricht. Abweichend davon ist der Formmantel 615 auch am unteren Ende zylindrisch und dort mit einem angeschweißten Ring 683 versehen, an dem von unten her ein weiterer ring 684 angeschraubt ist, der als unterseitiger Verschleißring und außerdem als Zentrierring für den Bodenring 626 ausgebildet ist. Zwischen dem Formkern 614 und dem Bodenring 626 ist eine hinsichtlich ihrer Abdichtwirkung variable und einstellbare Dichtungseinrichtung 685 angeordnet, die fester Bestandteil der Ausstoßvorrichtung 622 ist. Hierzu trägt die Ausstoßplatte 624 der Ausstoßvorrichtung 622 eine Halterung 686 in Form einer im Querschnitt etwa S-förmigen Ringes, in dessen oberen Bereich ein flexibler Hohlkörper 687 aufgenommen ist, der z.B. als Schlauch ausgebildet ist und aus Gummi besteht. Der Hohlkörper 687 ist in den oberen Bereich der ringförmigen Halterung 686 eingepaßt und wird von dieser umfaßt. Mit seiner der äußeren Umfangsfläche des Formkernes 614 zugewandten Innenseite kann der Hohlkörper 687 an der Außenfläche des Formkerns 614 anliegen. Der Hohlkörper 687 weist einen inneren Hohlraum 688 auf, in den über eine Speiseleitung 689 ein Druckmedium unter Druck einführbar ist. Soll die Dichtungseinrichtung 685 aktiviert werden, so wird über die Speiseleitung 689 Druckmedium mit erhöhtem Druck in den Hohlraum 688 eingeleitet und somit der Hohlkörper 687 mit dem Druckmedium beaufschlagt. Dadurch ist der Anpreßdruck der Dichtung einstellbar. Vorteilhaft ist ferner, daß die so geschaffene Dichtung praktisch nachstellbar ist, so daß auch bei etwaigem Verschleiß es Hohlkörpers 687 immer die gleiche Anpreßkraft erzielt werden kann. Mit Vorzug wird die Dichtungseinrichtung 685 nur beim Füllvorgang und Verdichtungsvorgang aktiviert und nur dann der Hohlkörper 687 gegen die äußere Umfangsfläche des Formkerns 614 dichtend angepreßt. Beim Entschalungsvorgang wird der Hohlraum 688 vom Druck des Druckmediums entlastet. In diesem Stadium ist die Reibung zwischen dem Hohlkörper 687 und dem Formkern 614 beim Entschalungsvorgang gering, so daß dieser möglichst störungsfrei und ohne zusätzlichen Verschleiß des Hohlkörpers 687 vonstatten gehen kann. Ist die Dichtungseinrichtung 685 aktiviert, so ist dadurch wirksam verhindert, daß zwischen dem Formkern 614 und dem Bodenring 626 etwaiger Beton austreten kann.

Das in Fig. 11 und 12 gezeigte siebte Ausführungsbeispiel ähnelt dem ersten Ausführungsbeispiel in Fig. 4 und 5. Die Verteilvorrichtung 756 weist abweichend von Fig. 4 und 5 eine um die Exzenterachse 751 umlaufend angetriebene Verteilerscheibe 790 auf, die sich zentrisch zum Exzenter 748 dreht. Die Verteilerscheibe 790 erstreckt sich flächig über die Oberseite der Scheibe 755 des Ringes 750, so daß die Verteilerscheibe 790 den Exzenter 748 zumindest etwa überdeckt. Bei einem nicht gezeigten Ausführungsbeispiel ist die Verteilerscheibe 790 im Durchmesser größer als der Exzenter 748 und ragt somit umfangsseitig über letzteren hinaus. Bei einem anderen, nicht gezeigten Ausführungsbeispiel ist der Durchmesser der Verteilerscheibe 790 kleiner.

Wie ersichtlich ist, liegt die Verteilerscheibe 790 auf der Scheibe 755 unter Belassung eines Bewegungsspieles auf. Sie weist am Umfang einen unterseitig überstehenden Ring 791 auf, der mit seiner äußeren Umfangsfläche mit der Verteilerscheibe 790 abschließt und in eine Ringnut 792 auf der Oberseite des Exzenters 748 ebenfalls unter Belassung eines Bewegungsspieles und unter Bildung etwa einer Labyrinthdichtung eingreift. Dadurch ist in diesem Bereich das Eintreten von Beton zwischen den Ring 750 und die Verteilerscheibe 790 verhindert. Die Verteilerscheibe 790 ist über eine Schraube 793 fest mit der Exzenterwelle 749 verbunden und dreht sich zentrisch zum Ring 750. Beim gezeigten Ausführungsbeispiel weist die Verteilerscheibe 790 auf ihrer Oberseite etwa radial gerichtete Leisten 794 auf, die damit einstückig sind. Diese reichen beim gezeigten Ausführungsbeispiel radial bis zur äußeren Umfangsfläche der Verteilerscheibe 790. In Fig. 12 ist gestrichelt angedeutet, daß die Verteilerscheibe 790 außerdem auf ihrer äußeren Umfangsfläche zusätzlich noch abstehende Vorsprünge 795 tragen kann. Gleichartige abstehende Vorsprünge 796 sind schematisch auch auf der Oberseite der Verteilerscheibe 790 in Fig. 12 angedeutet. Die Vorsprünge 795, 796 bestehen z.B. aus runden Nocken. Bei einem anderen, nicht gezeigten Ausführungsbeispiel sind oberseitig und/oder auf der äußeren Umfangsfläche der Verteilerscheibe 790 statt dessen andersgestaltete, abstehende Vorsprünge, wie Stege, Leisten, Nocken, oder statt dessen eingetiefte Vertiefungen, wie Nuten, Senken od. dgl., vorgesehen.

Diese Ausgestaltung der Verteilvorrichtung 756 hat den Vorteil eines außerordentlich geringen Verschleisses, da das Eindringen von Beton zwischen den Ring 750 und der Verteilvorrichtung 756 gänzlich vermieden ist. Beim Einfüllen von Beton fällt dieser auf die Verteilerscheibe 790, über die der Beton in Drehbewegung versetzt wird. Bedingt durch diese Drehbewegung entsteht eine Fliehbeschleunigung des Betons, der dadurch nach außen in den Hohlraum geschleudert wird. Durch die Leisten 794 und ggf. Vorsprünge 795 und 796 wird diese Beschleunigung des Betons nach außen noch gesteigert, so daß der Beton umso stärker in Drehbewegung versetzt und nach außen geschleudert wird. Sollte die Form überfüllt sein, z.B. wenn zu viel Beton auf der Verteilerscheibe 790 liegt, hat dies ein Ansteigen des Drehmoments zur Folge, das gemessen wird, so daß regelungstechnisch z.B. die Beschickungseinrichtung 35 (Fig. 1) zurückgeregelt werden kann. Somit bildet die Verteilvorrichtung 756 zugleich einen Fühler für eine solche Überlastungsregelung.

## Patentansprüche

1. Einrichtung zum Herstellen von Betonteilen, insbesondere von Betonrohren, Hof- und Straßenabläufen, Schachtringen, Schachthälsen od.dgl., in einer einen äußeren Formmantel und einen Rüttler aufweisenden Form mit einer radialen Preßeinrichtung, die mindestens einen innerhalb einer Radialebene relativ zur Längsmittelachse des Formmantels querbeweglichen, eine radiale Preßwirkung auf das Betonmaterial ausübenden Preßkopf mit zumindest einem in Bezug auf die Längsmittelachse des Formmantels exzentrischen Exzenter aufweist und über einen Antrieb angetrieben ist,
**dadurch gekennzeichnet,**
daß die Form im Inneren des Formmantels (15) einen inneren Formkern (14; 114; 214; 314; 414; 614; 714) aufweist, daß der Rüttler (17; 117; 417; 717) im Inneren des Formkernes (14; 114; 214; 314; 414; 614; 714) angeordnet ist, daß der Preßkopf (143; 243; 343; 434: 534; 743) am oberen Ende des Formkernes (14; 114; 214; 314; 414; 614; 714) angeordnet und abgedichtet gehalten ist und daß der Antrieb für den Preßkopf (143; 243; 343; 434; 534; 743) aus einem im Inneren des Formkernes (14, 114; 214; 314; 414; 614; 714) angeordneten Antriebsmotor (144, 244, 344, 444; 744) besteht.

2. Einrichtung nach Anspruch 1,
**dadurch gekennzeichnet,**
daß der Antriebsmotor (144; 244; 344; 444; 744) zur Längsmittelachse (145; 245; 345; 445; 545) des Formkernes (114; 214; 314; 414; 614; 714) koaxial und vorzugsweise zentral im Inneren des Formkernes angeordnet ist.

3. Einrichtung nach Anspruch 1 oder 2,
**dadurch gekennzeichnet,**
daß der Rüttler (17; 117; 417; 717) im Formkern (14; 114; 214; 314; 414; 614; 714) aus einem Zentralrüttler besteht.

4. Einrichtung nach einem der Ansprüche 1 bis 3,
**dadurch gekennzeichnet,**
daß die Antriebsrichtung des Rüttlers (17; 117; 417; 717) und diejenige des Antriebsmotors (144; 244; 344; 444; 744) des Exzenters (148; 248; 348; 469; 569; 748) gegenläufig sind.

5. Einrichtung nach einem der Ansprüche 1 bis 4 , **dadurch gekennzeichnet,** daß der Exzenter (469; 569) drehfest auf der Antriebswelle (447) des Antriebsmotors (444) angeordnet ist.

6. Einrichtung nach einem der Ansprüche 1 bis 5 , **dadurch gekennzeichnet,** daß der Preßkopf (143; 243; 343; 443; 543; 743) auf seiner Oberseite eine Verteilvorrichtung (156; 356; 556; 756) aufweist.

7. Einrichtung nach Anspruch 6 , **dadurch gekennzeichnet,** daß die Verteilvorrichtung (156) zumindest einen Verteilerfinger (157; 257; 457) aufweist, der um die Längsmittelachse (145; 445) des Formmantels,Formkerns (114;414) od.dgl. oder um eine Exzenterachse (251) umlaufend angetrieben ist, und vorzugsweise, daß der Verteilerfinger (157; 257; 457) auf der Oberseite des Preßkopfes (143; 243; 443) im wesentlichen aufliegt.

8. Einrichtung nach Anspruch 7 , **dadurch gekennzeichnet,** daß der Verteilerfinger (157; 257; 457) in Antriebsrichtung oder entgegen dieser schräg angestellt ist.

9. Einrichtung nach einem der Ansprüche 6 - 8, **dadurch gekennzeichnet,** daß der Verteilerfinger (157; 257; 457) direkt am Exzenter oder an einem an den Exzenter anschließenden Verlängerungsabsatz (147; 267; 447) drehfest angeordnet ist.

10. Einrichtung nach Anspruch 6, **dadurch gekennzeichnet,** daß der Preßkopf (343) auf seiner Oberseite einen kegelförmigen Deckel (368) aufweist, dessen Mittelachse (351) in Bezug auf die Längsmittelachse (345) des Formmantels,Formkerns (314) od.dgl. exzentrisch verläuft,vorzugsweise koaxial zur Exzenterachse verläuft, wobei der Deckel (368) als Verteilvorrichtung (356) ausgebildet ist.

11. Einrichtung nach einem der Ansprüche 1 - 6 , **dadurch gekennzeichnet,** daß die Verteilvorrichtung (756) eine um die Exzenterachse (751) umlaufend angetriebene, sich zentrisch zum Exzenter (748) drehende Verteilerscheibe (790) aufweist, die sich flächig über die ganze Oberseite des Exzenters (748) erstreckt und diesen zumindest in etwa überdeckt.

12. Einrichtung nach Anspruch 11 , **dadurch gekennzeichnet,** daß die Verteilerscheibe (790) auf der Oberseite einer Scheibe (755) des Exzenters (748) unter Belassung eines Bewegungsspieles dazwischen aufliegt und mit einem unterseitig überstehenden Ring (791), der mit der äußeren Umfangsfläche der Verteilerscheibe (790) abschließt, in eine zugeordnete Ringnut (792) auf der Oberseite des Exzenters (748) unter Belassung eines Bewegungspieles dazwischen und unter Bildung etwa einer Labyrinthdichtung eingreift.

13. Einrichtung nach Anspruch 11 oder 12, **dadurch gekennzeichnet,** daß die Verteilerscheibe (790) auf ihrer Oberseite und/oder äußeren Umfangsfläche abstehende Vorsprünge (794 - 796), wie Stege, Leisten, Nocken, und/oder eingetiefte Vertiefungen, wie Nuten, Senken od. dgl., aufweist.

14. Einrichtung nach Anspruch 13, **dadurch gekennzeichnet,** daß die oberseitigen Stege oder Leisten (794) etwa radial gerichtet sind.

15. Einrichtung nach Anspruch 11 - 14, **dadurch gekennzeichnet,** daß die Verteilerscheibe (790) im Durchmesser größer oder kleiner als der Exzenter (748) ist.

16. Einrichtung nach einem der Ansprüche 1 - 15 , **dadurch gekennzeichnet,** daß der Exzenter (148; 248; 348) einen Ring (150; 250; 350) aufweist, dessen Mittelachse (151; 251; 351) exzentrisch zur Längsmittelachse (145; 245; 345) des Formmantels,des Formkerns (114;214;314) od.dgl. verläuft.

17. Einrichtung nach Anspruch 16 , **dadurch gekennzeichnet,** daß der Ring (150; 250; 350) auf einer dazu koaxialen Exzenterwelle (149; 249; 349) gehalten ist, die exzentrisch zur Längsmittelachse (145; 245; 345) des Formmantels,Formkerns (114;214;314)od.dgl.verläuft.

18. Einrichtung nach Anspruch 17, **dadurch gekennzeichnet,** daß der Ring (150; 250; 350) auf der Exzenterwelle (149; 249; 349) frei umlaufend gelagert ist, z.B. mittels auf der Exzenterwelle (149; 249; 349) angeordneter, zum Ring (150; 250; 350) koaxialer Lager (152, 153), die in einer zentralen Lagerbuchse (154) des Ringes (150) aufgenommen sind.

19. Einrichtung nach Anspruch 18, **dadurch gekennzeichnet,** daß der Ring (150; 250; 350) mittels einzelner radialer Speichen oder mittels einer Scheibe (155; 255; 355) mit der zentralen Lagerbuchse (154) fest verbunden ist, und vorzugsweise, daß die Speichen oder die Scheibe (155; 255; 355) in Abstand oberhalb der endseitigen Stirnfläche (146; 246; 346) des Formkernes (114; 214; 314), Formteiles od. dgl. angeordnet sind.

20. Einrichtung nach einem der Ansprüche 16 - 19 , **dadurch gekennzeichnet,** daß der Ring (150; 250; 350) zusammen mit der Scheibe (155; 255; 355) einen etwa schüsselförmigen und umgedreht angeordneten Preßkopf (143; 243; 343) bildet.

21. Einrichtung nach einem der Ansprüche 16 - 20 , **dadurch gekennzeichnet,** daß der Ring(150) mit seiner zum Formkern (114),Formkernteil od.dgl.weisenden Unterseite auf der endseitigen Stirnfläche (146) des Formkerns (114) ,Formkernteiles od.dgl.im wesentlichen aufsitzt und relativ dazu bewegt wird.

22. Einrichtung nach einem der Ansprüche 16 - 20 , **dadurch gekennzeichnet,** daß der Ring (250; 350) mit seiner zum Formkern (214; 314),Formkernteil od .dgl. weisenden Unterseite in Abstand von und oberhalb der endseitigen Stirnfläche (246;346) des Formkerns,Formkernteiles od. dgl. verläuft und relativ dazu bewegt wird.

23. Einrichtung nach Anspruch 22, **dadurch gekennzeichnet,** daß der Ring (250; 350) außen von einer ringförmigen Dichtmuffe (260; 360), z.B. aus Gummi, Kunstgummi, Kunststoff od. dgl. im Zusammenwirken mit Beton verschleißfesten Material, umfaßt ist, die einerseits mit dem Ring (250; 350) verbunden ist und mit einem unteren Ringrand (261; 361) bis zur endseitigen Stirnfläche (246; 346) des Formkerns (214; 314) ,Formkernteiles od.dgl.reicht und dort mit diesem verbunden ist,wobei die Dichtmuffe (260;360) den vom Ring (250;350) umschlossenen und von der endseitigen Stirnfläche (246; 346) des Formkerns,Formkernteiles od.dgl. begrenzten Raum (262; 362) nach außen abschließt.

24. Einrichtung nach einem der Ansprüche 1 - 10 , **dadurch gekennzeichnet,** daß der Exzenter aus einem drehfest an der Antriebswelle (447) gehaltenen exzentrischen Unwuchtarm (469; 569) gebildet ist.

25. Einrichtung nach Anspruch 24 , **dadurch gekennzeichnet,** daß der Preßkopf (443, 543) ein geschlossenes Gehäuse (470; 570) aufweist, in dessen Innerem der Unwuchtarm (469; 569) enthalten ist und das am oberen Ende des Formkerns (414), Formkernteiles od. dgl. mittels einer elastischen Lagereinrichtung (471) abgestützt ist, wobei die elastische Lagereinrichtung (471) vorzugsweise zumindest ein Gummilager (472) aufweist.

26. Einrichtung nach Anspruch 25 , **dadurch gekennzeichnet,** daß das Gehäuse (570) des Preßkopfes (543) selbst als Verteilvorrichtung (556) ausgebildet ist.

27. Einrichtung nach Anspruch 26 , **dadurch gekennzeichnet,** daß zumindest die Oberwand (578) des Gehäuses (570) als Stufenplatte (579) ausgebildet ist.

28. Einrichtung nach Anspruch 27 , **dadurch gekennzeichnet,** daß die Stufenplatte (579) von innen nach außen abfallend abgestuft ist.

## Claims

1. Arrangement for producing concrete parts, in particular concrete pipes, yard and road gullies, shaft rings, shaft necks or the like, in a mould having an outer mould shell and a vibrator with a radial pressing arrangement having at least one pressing head which is transversely movable within a radial plane relative to the longitudinal central axis of the mould shell, exerts a radial pressure on the concrete material and comprises at least one cam which is eccentric with respect to the longitudinal central axis of the mould shell and being driven via a drive, characterised in that the mould has an internal mould core (14; 114; 214; 314; 414; 614; 714) in the interior of the mould shell (15), in that the vibrator (17; 117; 417; 717) is arranged in the interior of the mould core (14; 114; 214; 314; 414; 614; 714), in that the pressing head (143; 243; 343; 434; 534; 743) is arranged at the upper end of the mould core (14; 114; 214; 314; 414; 614; 714) and is kept sealed and in that the drive for the pressing head (143; 243; 343; 434; 534; 743) consists of a driving motor (144, 244, 344, 444; 744) arranged in the interior of the mould core (14; 114; 214; 314; 414; 614; 714).

2. Arrangement according to claim 1, characterised in that the driving motor (144; 244; 344; 444; 744) is arranged coaxially to the longitudinal central axis (145; 245; 345; 445; 545) of the mould core (114; 214; 314; 414; 614; 714) and preferably centrally in the interior of the mould core.

3. Arrangement according to claim 1 or 2, characterised in that the vibrator (17; 117; 417; 717) in the mould core (14; (114; 214; 314; 414; 614; 714) consists of a central vibrator.

4. Arrangement according to one of claims 1 to 3, characterised in that the driving direction of the vibrator (17; 117; 417; 717) and that of the driving motor (144; 244; 344; 444; 744) of the cam (148; 248; 348; 469; 569; 748) are opposed to one another.

5. Arrangement according to one of claims 1 to 4, characterised in that the cam (469; 569) is arranged non-rotatably on the driving shaft (447) of the driving motor (444).

6. Arrangement according to one of claims 1 to 5, characterised in that the pressing head (143; 243; 343; 443; 543; 743) has a distributing device (156; 356; 556; 756) on its upper side.

7. Arrangement according to claim 6, characterised in that the distributing device (156) has at least one distributing finger (157; 257; 457) which is driven rotatably round the longitudinal central axis (145; 445) of the mould shell, mould core (114; 414) or the like or round a cam axis (251), and preferably in that the distributing finger (157; 257; 457) essentially rests on the upper side of the pressing head (143; 243; 443).

8. Arrangement according to claim 7, characterised in that the distributing finger (157; 257; 457) is set obliquely in or against the driving direction.

9. Arrangement according to one of claims 6 to 8, characterised in that the distributing finger (157; 257; 457) is arranged non-rotatably directly on the cam or on a lengthening shoulder (147; 267; 447) adjoining the cam.

10. Arrangement according to claim 6, characterised in that the pressing head (343) has, on its upper side, a conical cover (368) of which the central axis (351) extends eccentrically with respect to the longitudinal central axis (345) of the mould shell, mould core (314) or the like, preferably coaxially to the cam axis, the cover (368) being designed as a distributing device (356).

11. Arrangement according to one of claims 1 to 6, characterised in that the distributing device (756) has a distributing disc (790) which is driven rotatably round the cam axis (751), rotates centrally to the cam (748), extends facially over the entire upper side of the cam (748) and covers it at least to a certain extent.

12. Arrangement according to claim 11, characterised in that the distributing disc (790) rests on the upper side of a disc (755) of the cam (748) leaving play for movement therebetween and, with a ring (791) which projects on the underside and ends with the outer peripheral face of the distributing disc (790), engages in an associated annular groove (792) on the upper side of the cam (748) leaving play for movement therebetween and forming a substantially labyrinthine seal.

13. Arrangement according to claim 11 or 12, characterised in that the distributing disc (790) has projections (794 to 796) protruding on its upper side and/or outer peripheral face such as ridges, strips, cogs and/or indented recesses such as grooves, depressions or the like.

14. Arrangement according to claim 13, characterised in that the ridges or strips (794) on the upper side are directed substantially radially.

15. Arrangement according to claims 11 to 14, characterised in that the distributing disc (790) is greater or smaller in diameter than the cam (748).

16. Arrangement according to one of claims 1 to 15, characterised in that the cam (148; 248; 348) has a ring (150; 250; 350) of which the central axis (151; 251; 351) extends eccentrically to the longitudinal central axis (145; 245; 345) of the mould shell, the mould core (114; 214; 314) or the like.

17. Arrangement according to claim 16, characterised in that the ring (150; 250; 350) is held on an eccentric shaft (149; 249; 349) which is coaxial thereto and extends eccentrically to the longitudinal central axis (145; 245; 345) of the mould shell, mould core (114; 214; 314) or the like.

18. Arrangement according to claim 17, characterised in that the ring (150; 250; 350) is mounted freely rotatably on the eccentric shaft (149; 249; 349), for example by means of bearings (152, 153) which are arranged on the eccentric shaft (149; 249; 349), are coaxial to the ring (150; 250; 350) and are received in a central bearing bush (154) of the ring (150).

19. Arrangement according to claim 18, characterised in that the ring (150; 250; 350) is rigidly connected to the central bearing bush (154) by means of individual radial spokes or by means of a disc (155; 255; 355), and preferably in that the spokes or the disc (155; 255; 355) are spaced above the terminal end face (146; 246; 346) of the mould core (114; 214; 314), moulded part or the like.

20. Arrangement according to one of claims 16 to 19, characterised in that the ring (150; 250; 350) together with the disc (155; 255; 355) forms a substantially dish-shaped rotated pressing head (143; 243; 343).

21. Arrangement according to one of claims 16 to 20, characterised in that the ring (150), with its underside pointing toward the mould core (114), mould core part or the like, rests substantially on the terminal end face (146) of the mould core (114), mould core part or the like and is moved relative thereto.

22. Arrangement according to one of claims 16 to 20, characterised in that the ring (250; 350) with its underside pointing toward the mould core (214; 314), mould core part or the like extends at a distance above the terminal end face (246; 346) of the mould core, mould core part or the like and is moved relative thereto.

23. Arrangement according to claim 22, characterised in that the ring (250; 350) is externally surrounded by an annular sealing socket (260; 360), for example of rubber, synthetic rubber, plastics material or a similar material which is wear-resistant in conjunction with concrete, the sealing socket being connected on one side to the ring (250; 350) and extending with a lower annular rim (261; 361) to the terminal end face (246; 346) of the mould core (214; 314), mould core part or the like and being connected to it there, the sealing socket (260; 360) externally closing the space (262; 362) surrounded by the ring (250; 350) and limited by the terminal end face (246; 346) of the mould core, mould core part or the like.

24. Arrangement according to one of claims 1 to 10, characterised in that the cam is formed from an eccentric unbalanced arm (469; 569) held non-rotatably on the driving shaft (447).

25. Arrangement according to claim 24, characterised in that the pressing head (443, 543) has a closed housing (470; 570) in whose interior the unbalanced arm (469; 569) is contained and which is supported at the upper end of the mould core (414), mould core part or the like by means of an elastic bearing arrangement (471), the elastic bearing arrangement (471) preferably having at least one rubber bearing (472).

26. Arrangement according to claim 25, characterised in that the housing (570) of the pressing head (543) is itself designed as a distributing device (556).

27. Arrangement according to claim 26, characterised in that at least the upper wall (578) of the housing (570) is designed as a stepped plate (579).

28. Arrangement according to claim 27, characterised in that the stepped plate (579) is staggered so as to fall outwardly from the interior.

## Revendications

1. Dispositif pour la fabrication d'éléments en béton, en particulier de tubes en béton, des avaloirs et des bouches avaloirs, des anneaux de cuvelage, des col de puits ou analogues, dans un moule comprenant un surmoule extérieur et un vibreur, avec un dispositif de compression radiale qui est muni d'au moins une tête de compression pouvant être déplacée transversalement dans un plan radial par rapport à l'axe médian longitudinal du surmoule et exerçant une action de compression radiale sur le béton, équipée d'au moins un excentrique excentré par rapport à l'axe médian longitudinal du surmoule, et qui est entraînée par l'intermédiaire d'un mécanisme d'entraînement, **caractérisé en ce** que le moule comprend à l'intérieur du surmoule (15) un noyau de moule intérieur (14, 114, 214, 314, 414, 614, 714), que le vibreur (17, 117, 417, 717) est disposé à l'intérieur du noyau de moule (14, 114, 214, 314, 414, 614, 714), que la tête de compression (143, 243, 343, 434, 534, 743) est disposée à l'extrémité supérieure du noyau de moule (14, 114, 214, 314, 414, 614, 714) et maintenu dans une position d'étanchéité, et que le mécanisme d'entraînement pour la tête de compression (143, 243, 343, 434, 534, 743) est constitué par un moteur de commande (144, 244, 344, 444, 744) disposé à l'intérieur du noyau de moule (14, 114, 214, 314, 414, 614, 714).

2. Dispositif selon la revendication 1, caractérisé en ce que le moteur de commande (144, 244, 344, 444, 744) est disposé coaxialement par rapport à l'axe médian longitudinal (145, 245, 345, 445, 545) du noyau de moule (114, 214, 314, 414, 614, 714) et de préférence de manière centrée à l'intérieur du noyau de moule.

3. Dispositif selon l'une des revendications 1 ou 2, caractérisé en ce que le vibreur (17, 117, 417, 717) dans le noyau de moule (14, 114, 214, 314, 414, 614, 714) est conformé en vibreur central.

4. Dispositif selon l'une des revendications 1 à 3, caractérisé en ce que la direction d'entraînement du vibreur (17, 117, 417, 717) et celle du moteur de commande (144, 244, 344, 444, 744) de l'excentrique (148, 248, 348, 469, 569, 748) sont opposées.

5. Dispositif selon l'une des revendications 1 à 4, caractérisé en ce que l'excentrique (469, 569) est monté de manière rigide en rotation sur l'arbre moteur (447) du moteur de commande (444).

6. Dispositif selon l'une des revendications 1 à 5, caractérisé en ce que la tête de compression (143, 243, 343, 443, 543, 743) comporte sur sa face supérieure un dispositif de distribution (156, 356, 556, 756).

7. Dispositif selon la revendication 6, caractérisé en ce que le dispositif de distribution (156) comprend au moins un doigt de distribution (157, 257, 457) qui est entraîné en rotation autour de l'axe médian longitudinal (145, 445) du surmoule, du noyau de moule (114, 414) ou analogues ou autour d'un axe d'excentrique (251) et, de préférence, que le doigt de distribution (157, 257, 457) repose sensiblement sur la surface supérieure de la tête de compression (143, 243, 443).

8. Dispositif selon la revendication 7, caractérisé en ce que le doigt de distribution (157, 257, 457) est incliné dans la direction d'entraînement ou dans le sens opposé à celle-ci.

9. Dispositif selon l'une des revendications 6 à 8, caractérisé en ce que le doigt de distribution (157, 257, 457) est directement monté de manière rigide en rotation sur l'excentrique ou sur un prolongement (147, 267, 447) faisant suite à l'excentrique.

10. Dispositif selon la revendication 6, caractérisé en ce que la tête de compression (343) comporte sur sa surface supérieure un couvercle conique (368) dont l'axe médian (351) est excentré par rapport à l'axe médian longitudinal (345) du surmoule, noyau de moule (314) ou analogues et s'étend, de préférence, coaxialement par rapport à l'axe de l'excentrique, le couvercle (368) étant conformé en dispositif de distribution (356).

11. Dispositif selon l'une des revendications 1 à 6, caractérisé en ce que le dispositif de distribution (756) comprend un disque de distribution (790) entraîné en rotation autour de l'axe (751) de l'excentrique, de manière concentrique par rapport à l'excentrique (748), qui s'étend en surface sur toute la face supérieure de l'excentrique (748) en recouvrant celui-ci au moins approximativement.

12. Dispositif selon la revendication 11, caractérisé en ce que le disque de distribution (790) repose sur la surface supérieure d'un disque (755) de l'excentrique (748) en laissant subsister entre les deux éléments un jeu de mouvement et qu'une bague (791) dépassant du côté inférieur et se raccordant à la surface périphérique extérieure du disque de distribution (790) s'engage dans une rainure annulaire (792) associée ménagée dans la surface supérieure de l'excentrique (748) en laissant subsister entre les deux éléments un jeu de mouvement et en formant sensiblement une garniture à labyrinthe.

13. Dispositif selon l'une des revendications 11 ou 12, caractérisé en ce que le disque de distribution (790) comporte sur sa face supérieure et/ou sur la surface périphérique extérieure, des saillies (794 à 796) telles que des nervures, baguettes, bossages et/ou des creux tels que des rainures, dépressions ou analogues.

14. Dispositif selon la revendication 13, caractérisé en ce que les nervures ou baguettes (794) situées sur la surface supérieure sont orientées sensiblement dans le sens radial.

15. Dispositif selon l'une des revendications 11 à 14, caractérisé en ce que le disque de distribution (790) présente un diamètre supérieur ou inférieur à celui de l'excentrique (748).

16. Dispositif selon l'une des revendications 1 à 15, caractérisé en ce que l'excentrique (148, 248, 348) comprend une bague (150, 250, 350) dont l'axe médian (151, 251, 351) est excentré par rapport à l'axe médian longitudinal (145, 245, 345) du surmoule, du noyau de moule (114, 214, 314) ou analogues.

17. Dispositif selon la revendication 16, caractérisé en ce que la bague (150, 250, 350) est maintenue sur un arbre d'excentrique (149, 249, 349) coaxial qui est excentré par rapport à l'axe médian longitudinal (145, 245, 345) du surmoule, du noyau de moule (114, 214, 314) ou analogues.

18. Dispositif selon la revendication 17, caractérisé en ce que la bague (150, 250, 350) est montée sur l'arbre d'excentrique (149, 249, 349) de manière à pouvoir tourner librement, par exemple au moyen de paliers (152, 153) montés coaxialement avec la bague (150, 250, 350) sur l'arbre d'excentrique (149, 249, 349) et logés dans un coussinet (154) central de la bague (150).

19. Dispositif selon la revendication 18, caractérisé en ce que la bague (150, 250, 350) est solidarisée avec le coussinet central (154) au moyen de rayons radiaux ou d'un disque (155, 255, 355), et que les rayons ou le disque (155, 255, 355) sont disposés de préférence à distance au-dessus de la surface frontale terminale (146, 246, 346) du noyau de moule (114, 214, 314), élément de moule ou analogue.

20. Dispositif selon l'une des revendications 16 à 19, caractérisé en ce que la bague (150, 250, 350) forme, conjointement avec le disque (155, 255, 355), une tête de compression (143, 243, 343) sensiblement en forme de cuvette renversée.

21. Dispositif selon l'une des revendications 16 à 20, caractérisé en ce que la bague (150) repose sensiblement avec sa face inférieure dirigée vers le noyau de moule (114), l'élément de moule ou analogue sur la surface frontale terminale (146) du noyau de moule (114), de l'élément du noyau de moule ou analogue et qu'elle est déplacée par rapport à celle-ci.

22. Dispositif selon l'une des revendications 16 à 20, caractérisé en ce que la bague (250, 350) s'étend avec sa surface inférieure dirigée vers le noyau de moule (214, 314) l'élément du noyau de moule ou analogue, à distance et au-dessus de la surface frontale terminale (246, 346) du noyau de moule, de l'élément de moule ou analogue et qu'elle est déplacée par rapport à celle-ci.

23. Dispositif selon la revendication 22, caractérisé en ce que la bague (250, 350) est entourée extérieurement par un manchon d'étanchéité annulaire (260, 360), par exemple en caoutchouc, caoutchouc synthétique, matière plastique ou matériau analogue résistant à l'usure au contact avec du béton, lequel est raccordé d'un côté à la bague (250, 350) et s'étend avec un bord annulaire inférieur (261, 361) jusqu'à la surface frontale terminale (246, 346) du noyau de moule (214, 314), de l'élément de moule ou analogue où il est raccordé à celui-ci, le manchon d'étanchéité (260, 360) fermant vers l'extérieur l'espace (262, 362) entouré par la bague (250, 350) et délimité par la surface frontale terminale (246, 346) du noyau de moule de l'élément du noyau de moule ou analogue.

24. Dispositif selon l'une des revendications 1 à 10, caractérisé en ce que l'excentrique est constitué par un bras déséquilibré excentrique (469, 569) monté de manière rigide en rotation sur l'arbre moteur (447).

25. Dispositif selon la revendication 24, caractérisé en ce que la tête de compression (443, 543) comprend un carter (470, 570) fermé à l'intérieur duquel est logé le bras déséquilibré (469, 569) et qui est soutenu sur l'extrémité supérieure du noyau de moule (414), de l'élément du noyau de moule ou analogue au moyen d'un support (471) élastique, le support élastique (471) comprenant de préférence au moins un support en caoutchouc (472).

26. Dispositif selon la revendication 25, caractérisé en ce que le carter (570) de la tête de compression (543) est conformé lui-même en dispositif de distribution (556).

27. Dispositif selon la revendication 26, caractérisé en ce qu'au moins la paroi supérieure (578) du carter (570) est conformée en plaque étagée (579).

28. Dispositif selon la revendication 27, caractérisé en ce que la plaque étagée (579) est étagée de façon à descendre de l'intérieur vers l'extérieur.
